# EUROPÄISCHE PATENTSCHRIFT

(11) **EP 0 685 302 B1**
(45) Veröffentlichungstag und Bekanntmachung des Hinweises auf die Patenterteilung: **12.08.1998**
(21) Anmeldenummer: 95108149.6
(22) Anmeldetag: 29.05.1995
(51) Int. Cl.: B25F 5/00, B25B 27/14

(54) **Werkzeugaggregat mit Handwerkzeug und tragbarer Hydraulikpumpe**
Tool aggregate with handtool and portable hydraulic pump
Agrégat d'outil avec un outil à main et une pompe hydraulique portable

(30) Priorität: 03.06.1994 DE 9409051 U; 25.12.1994 DE 4446502
(43) Veröffentlichungstag der Anmeldung: 06.12.1995
(73) Patentinhaber: ROTHENBERGER Werkzeuge Aktiengesellschaft, 60327 Frankfurt (DE)
(72) Erfinder: Hellebrandt, Gerhard, D-65843 Sulzbach (DE); Weber, Thilo, D-61184 Karben (DE)
(74) Vertreter: Zapfe, Hans, Dipl.-Ing.

(56) Entgegenhaltungen:
- DE-A- 4 207 764
- DE-A- 4 423 049
- GB-A- 1 075 857
- US-A- 5 022 587
- US-A- 5 125 324
- Prospekt: Walkpac der Firma Enerpac Applied Power in Düsseldorf; Impressum 94048g ENERPAC.

## Beschreibung

Die Erfindung betrifft ein Werkzeugaggregat nach dem Oberbegriff des Patentanspruchs 1.

Ein Handwerkzeug der vorstehend beschriebenen Art, jedoch ohne Steuerschalter und Steuerleitung und nur mit einem Anschluß für einen Druckschlauch ist durch die DE-PS 21 36 742 bekannt. Dieses bekannte Werkzeug kann nur mit einem externen Steuerschalter eingesetzt werden.

Durch den Prospekt "WALKPAC" der Firma Enerpac Applied Power GmbH in Düsseldorf ist eine tragbare, batteriebetriebene Hydraulikpumpe bekannt, für die Anwendungen zum Antrieb von Werkzeugen angegeben sind. Das kofferähnliche Gehäuse, das einen Tragegriff und einen Schultergurt aufweist, ist über eine flexible Leitung mit einem Steuerschalter verbunden, um die Pumpe von Hand ein- und ausschalten zu können. Die Schalterbetätigung erweist sich jedoch für eine Reihe von Handwerkzeugen als extrem schwierig, die selbst mit beiden Händen gehalten werden müssen, sei es wegen des hohen Gewichts, sei es wegen des präzisen Werkzeugeinsatzes im Hinblick auf das Werkstück, sei es im Hinblick auf die Notwendigkeit, am Handwerkzeug selbst noch weitere Manipulationen vornehmen zu müssen. Für derartige Handwerkzeuge würde die bekannte Hydraulikpumpe die sogenannte "dritte Hand" erforderlich machen.

Zu den vorstehend beschriebenen Handwerkzeugen gehören beispielhaft Preßzangen und Schiebezangen, die zur Verbindung von Rohrleitungsenden unter zwischenschaltung von Kupplungsstücken dienen, die aus einer Hülse und zwei muffenförmigen Teilen bestehen, zwischen denen die Rohrleitungsenden formschlüssig und absolut dicht festgelegt werden müssen. Für die Verbindung von Rohrleitungsenden wurden konfektioniert im Handel befindliche Kupplungseinheiten entwickelt, die sich in zwei Gruppen einteilen lassen.

Bei der ersten Gruppe werden zwei Rohrleitungsenden, die auf eine Hülse aufgeschoben worden sind, durch radiales Verpressen verformbarer Muffen festgelegt. Bei der zweiten Gruppe werden zwei auf einer Hülse festgelegte Rohrleitungsenden durch axiales Aufschieben von Muffen entsprechend geringen Durchmessers miteinander verbunden. In beiden Fällen muß die Verbindung zuverlässig und dauerhaft gegenüber Zug- und Druckbeanspruchungen erfolgen, insbesondere müssen die Leitungsverbindungen absolut dicht hergestellt werden. Je nach der Herstellungsart der Verbindung spricht man von Preßwerkzeugen oder von Schiebewerkzeugen bzw. Preßzangen und Schiebezangen. Als Leitungsmaterial für die Rohrleitungen kommt hierbei Metall, wie beispielhaft Kupfer, sehr wohl aber auch Kunststoff in Frage. Ein wichtiges Anwendungsgebiet ist dabei die Herstellung von Heizungssystemen, insbesondere von Fußbodenheizungen.

Sowohl beim Einsatz von Preßzangen als auch von Schiebezangen muß die Achse des Zangenmauls bzw. die Bewegungsrichtung der Schiebebacken mit der Achse der Leitungsverbindung zusammenfallen. In der Regel muß also die Längsachse des Handwerkzeugs genau rechtwinklig zur Achse der Leitungsverbindung ausgerichtet und in dieser Lage für die Dauer des Preß- bzw. Schiebevorganges gehalten werden. Die betreffenden Handwerkzeuge sind verhältnismäßig schwer, und bei den sogenannten Preßzangen müssen zum Aufsetzen der Preßbacken auf die Leitungsverbindung noch die beiden Zangenbacken von Hand geöffnet werden, weil derartige Preßzangen nur einen einseitig wirkenden Antrieb aufweisen. Auf diese Besonderheit wird noch im Zusammenhang mit der Detailbeschreibung näher eingegangen werden.

Durch die GB 1 075 857 C ist es bekannt, bei Rotationswerkzeugen, die durch eine flexible Welle angetrieben werden, eine Antriebseinheit aus Batterie und Elektromotor vorzusehen, die entweder auf dem Boden aufgestellt oder am Gürtel einer Bedienungsperson getragen werden kann. Der elektrische Schalter ist dabei an dem Elektromotor angebracht und kann entweder direkt von Hand oder über einen werkzeugseitigen Hebel und einen Bowdenzug bedient werden. Bowdenzüge sind jedoch je nach dem Pflegezustand auch schwergängig, und auch eine flexible Welle ist je nach dem zu übertragenden Drehmoment ggf. sehr steif und beim Arbeiten hinderlich. Für hydraulisch angetriebe Werkzeuge, mit denen hohe Preßkräfte erzeugt werden sollen, ist die bekannte Anordnung weder vorgesehen noch geeignet.

Durch die DE 42 07 764 A1 ist ein gattungsgemäßes Werkzeugaggregat bekannt, in das ein Elektromotor, eine Hydraulikpumpe, ein Hydraulikzylinder und ein Schalter integriert sind. Dadurch wird das Gerät sehr schwer, insbesondere dann, wenn hohe Hydraulikleistungen wie beim Verpressen von Rohren gefordert werden, und die Bedienungsperson hat das gesamte Gewicht mit den Händen zu tragen und in die erforderlichen Arbeitspositionen zu bringen, d.h. unter Umständen in eine ungünstige Raumlage unterhalb einer Zimmerdecke. Die Verhältnisse würden sich noch weiter verschlechtern, wenn in ein solches Gerät auch noch ein Stromspeicher integriert würde.

Der Erfindung liegt daher die Aufgabe zugrunde, ein Werkzeugaggregat der eingangs beschriebenen Gattung anzugeben, bei dem das Handwerkzeug vor, während und nach dem Bearbeitungsvorgang zuverlässig und ermüdungsfrei mit beiden Händen gehalten werden kann, so daß ein präziser Werkzeugeinsatz ermöglicht wird.

Die Lösung der gestellten Aufgabe erfolgt bei dem eingangs angegebenen Werkzeugaggregat erfindungsgemäß durch die Merkmale im Kennzeichen des Patentanspruchs 1.

Durch den Erfindungsgegenstand wird gewährleistet, daß die Bedienungsperson nicht erst nach einem herumliegenden oder herumhängenden Steuerschalter suchen muß, sondern diesen im Griffbereich des Handwerkzeugs selbst vorfindet. Beim Erfindungsgegenstand ist somit das hydraulische Handwerkzeug nicht nur über einen Druckschlauch, sondern auch über eine Steuerleitung mit der hydraulischen Pumpe und deren Steuereinrichtungen verbunden und hat somit selbst ein kleinstmöglichers Gewicht. Dadurch kann die Bedienungsperson nicht nur das Werkzeug im Hinblick auf den erforderlichen Arbeitsvorgang sorgfältig und genau führen und über die Dauer des Arbeitsvorganges auch halten, sondern weiterhin weitere Manipulationen am Werkzeug selbst vornehmen, falls dies bei bestimmten Werkzeugtypen erforderlich sein sollte. Die Handhabung ist dabei auch weitgehend ermüdungsfrei, obwohl die meisten hydraulisch angetriebenen Werkzeuge ein nicht unbeträchtliches Gewicht haben.

Es ist dabei besonders vorteilhaft, wenn das Handwerkzeug mindestens eine Grifffläche aufweist und wenn der Steuerschalter derart in der Nähe der Grifffläche in das Handwerkzeug integriert ist, daß er ohne Loslassen der Grifffläche betätigbar ist.

Es ist dabei weiterhin von Vorteil, wenn die Hydraulikpumpe, ihr elektrischer Antriebsmotor und eine aufladbare Stromquelle in ein tragbares Gehäuse eingebaut sind, das mit Haltevorrichtungen zum Befestigen auf dem Rücken einer Bedienungsperson versehen ist.

Hierdurch entfällt das bei den bekannten Gehäusen, die mit einem einfachen Tragegurt nach Art von Umhängetaschen versehen sind, zu beobachtende Pendeln des sehr schweren Gehäuses mit Inhalt, wodurch die Bedienungsperson, die ihre Arbeit häufig in gebückter Haltung ausführen muß, erheblich behindert würde. Diese Behinderung tritt beim Tragen des Gehäuses mit der Hydraulikpumpe auf dem Rücken der Bedienungsperson nicht ein.

Es ist dabei besonders vorteilhaft, wenn der Hydraulikantrieb in der Weise ausgelegt ist, daß nach Maßgabe von Druck und Liefergrad der tragbaren, über eine aufladbare Stromquelle antreibbaren Hydraulikpumpe und der Verformungseigenschaften der Leitungsverbindung der Preßvorgang in maximal 6 Sekunden, vorzugsweise in maximal 4 Sekunden, beendet ist.

Eine solche Auslegung ist keineswegs selbstverständlich, denn Versuche mit einer tragbaren, batteriebetriebenen Hydraulikpumpe nach dem Stand der Technik in Verbindung mit einem gleichfalls handelsüblichen Handwerkzeug zum radialen Verpressen von Leitungsverbindungen haben gezeigt, daß der Preßvorgang wegen des großen Kolbendurchmessers des Hydraulikantriebes etwa 9 bis 10 Sekunden dauert. Da eine Bedienungsperson nacheinander eine Vielzahl von Leitungsverbindungen in gebeugter Haltung mit einem relativ sehr schweren Werkzeug verpressen muß, tritt hierbei rasch eine Ermüdung ein, so daß im Laufe der Zeit ein ungenaues Ansetzen des Handwerkzeugs zu beobachten ist. Die Dauer des Arbeitsvorganges ist bei dem gegebenen Betriebsparametern der bekannten tragbaren Hydraulikpumpe vorrangig durch den Durchmesser des Hydraulikkolbens im Handwerkzeug und durch den Hub des Kolbens bedingt. Nun hat sich überraschend gezeigt, daß eine entsprechende Verringerung des Kolbendurchmessers keineswegs zu fehlerhaften Leitungsverbindungen führt. Ganz offensichtlich werden die Preßkräfte durch die hohe Verformungsgeschwindigkeit begünstigt, und durch die kurzzeitige hohe Belastung des Elektroantriebs der Hydraulikpumpe wird auch eine Überlastung problemlos verkraftet. Umfangreiche Versuche haben jedenfalls gezeigt, daß bei einer Verringerung der Kolbenfläche auf etwa die Hälfte bei ansonsten unverändertem Übertragungssystem die gewünschten kurzen Verformungszeiten möglich sind, und daß dennoch in kurzer Taktfolge eine Vielzahl von Verbindungsvorgängen durchführbar ist.

Weitere vorteilhafte Ausgestaltungen des Erfindungsgegenstandes ergeben sich aus den übrigen Unteransprüchen.

Ein Ausführungsbeispiel des Erfindungsgegenstandes wird nachstehend anhand der einzigen Figur näher erläutert, die eine teilweise geschnittene Seitenansicht des Handwerkzeugs sowie eine Seitenansicht eines Gehäuses mit einer aufladbaren Stromquelle, einer Hydraulikpumpe und einem Elektroantrieb in Phantomdarstellung zeigt.

Das Werkzeugaggregat besteht aus einem Handwerkzeug 1 und einem tragbaren Gehäuse 2, in dem eine aufladbare Stromquelle 3, ein Pumpensumpf 4, eine Hydraulikpumpe 5 und zu deren Antrieb ein Elektromotor 6 angeordnet sind. Der Elektromotor 6 wird bei entsprechender Ansteuerung von der Stromquelle 3 gespeist. Das Gehäuse 2 ist an seiner einen Stirnseite mit einem Anschlußstutzen 7 für eine Kupplung 8 eines Druckschlauches 9 sowie mit einer Steckverbindung 10 für den Anschluß einer Kupplung 11 einer Steuerleitung 12 versehen. Das Gehäuse 2 besitzt einen Tragegriff 13 sowie hier nicht näher gezeigte Haltevorrichtungen zum Befestigen auf dem Rücken einer Bedienungsperson.

Das Handwerkzeug 1 besteht aus einem sogenannten Grundgerät 14 und einem auswechselbar daran befestigbaren Werkzeugkopf 15. Zum Grundgerät 14 gehört ein Gehäuse 16 mit einem Handgriff 17, der auf seinem Umfang eine Grifffläche 18 bildet. In unmittelbarer Nähe dieser Grifffläche 18 ist ein elektrischer Steuerschalter 19 im Gehäuse 16 angeordnet, der an die Steuerleitung 12 angeschlossen ist. Zur feuchtigkeitsdichten Durchführung der Steuerleitung 12 dient eine Stopfbuchsverschraubung 20.

Im Innern des Gehäuses 16 befindet sich ein Hydraulikantrieb 21, der aus einem Hydraulikzylinder 22 mit einem Kolben 23, Kolbenringen 24 und einer Kolbenstange 25 besteht. Der Hydraulikzylinder 22 ist in das Gehäuse 16 eingeschraubt und durch eine Kontermutter 26 festgelegt. Im Hydraulikzylinder 22 befindet sich eine Druckfeder 27, die teilweise von der Kolbenstange 25, teilweise von einer Führungshülse 28 geführt ist. Auf das Ende des Hydraulikzylinders 22 ist weiterhin ein Zwischenstück 29 mit einem Flanschteil 30 aufgeschraubt, das in einer koaxialen Bohrung einen Lagerring 31 für die Kolbenstange 25 trägt.

Mit dem besagten Flanschteil 30 ist über mehrere Schrauben 32, von denen nur eine sichtbar ist, der bereits erwähnte Werkzeugkopf 15 verbunden, zu dem ein Preßbackengehäuse 33 gehört, das mit einem weiteren Flanschteil 34 versehen ist. Im Innern des Preßbackengehäuses 33 befindet sich ein Kreuzkopf 35 mit zwei Steuerrollen 36, von denen wegen des gewählten Schnittes nur die obere sichtbar ist. Die beiden Steuerrollen sind auf zueinander parallelen Zapfen 37 gelagert, deren Enden wiederum im Kreuzkopf 35 festgelegt sind. Der Kreuzkopf 35 steht mit der Kolbenstange 25 auf die gezeigte Weise in Verbindung und wird von dieser angetrieben. Das Preßbackengehäuse 33 besteht aus zwei schalenförmigen Hälften, die über eine Schraube 38 zusammengehalten werden. Jenseits der Zapfen 37 ist das Preßbackengehäuse 33 gabelförmig ausgebildet und mit einer diametral durchgehenden Ausnehmung 39 versehen, in die zwei doppelarmige Preßbacken 40 und 41 teilweise hineinragen. Die Preßbacken 40 und 41 sind auf zwei parallel zueinander verlaufenden Gelenkzapfen 42 und 43 gelagert und werden durch eine Druckfeder 44 in der gezeigten stabilen Lage gehalten. Die Gelenkzapfen 42 und 43 sind am Ende des Preßbackengehäuses 33 gelagert. Jenseits der Gelenkzapfen 42 und 43 wird zwischen den Preßbacken 40 und 41 ein Zangenmaul 45 gebildet, das zum radialen Verpressen sogenannter Leitungsverbinder dient. Um das Zangenmaul 45 öffnen zu können, besitzen die diesseitigen Schenke der Preßbacken 40 und 41 auf ihren Außenseiten weitere Griffflächen 46 und 47, mittels welcher die Preßbacken 40 und 41 von Hand weiter in die Ausnehmung 39 hineingedrückt werden können. Sobald das Zangenmaul 45 den Leitungsverbinder übergreift, werden die Griffflächen 46 und 47 entlastet, so daß die zuvor komprimierte Druckfeder 44 das Zangenmaul 45 soweit schließt, wie dies der darin befindliche Leitungsverbinder mit den Leitungsenden zuläßt.

Nach genauer Ausrichtung des Handwerkzeugs 1 wird nunmehr der Steuerschalter 19 betätigt, der über die Steuerleitung 12 die Hydraulikpumpe 5 in Betrieb setzt, so daß der Kolben 23 über den Druckschlauch 9 unter Druck gesetzt und nach rechts verschoben wird. Dieser Kolbenbewegung folgen die Steuerrollen 36, die hierbei auf zwei Steuerflächen 48 auflaufen, von denen gleichfalls nur die obere sichtbar ist. Die Steuerflächen 48 haben in bezug auf die Werkzeugachse A-A die Wirkung schiefer Ebenen, d.h. unter der Wirkung der Steuerrollen 36 und der Steuerflächen 48 wird das Zangenmaul 45 mit großer Kraft geschlossen und der Preßvorgang durchgeführt. Hierbei dient - nach dem Loslassen der Griffflächen 46 und 47 - die Außenfläche des Preßbackengehäuses 33 als weitere Grifffläche, um das Werkzeug zuverlässig in der gewählten Position halten zu können. Mit anderen Worten: Die Bedienungsperson hat beide Hände am Handwerkzeug 1.

Die Preßbacken 40 und 41 sind zusammen mit den Gelenkzapfen 42 und 43 als Baueinheit auswechselbar und zu diesem Zweck mittels einer Lasche 49 und eines Zylinderstiftes 50 im Preßbackengehäuse 33 gehalten. Nach dem Lösen des Zylinderstiftes 50 ist es auf einfache Weise möglich, den äußeren Teil des Werkzeugkopfes 15 auszuwechseln und durch einen Satz von Preßbacken mit einem Zangenmaul 45 unterschiedlichen Durchmessers bzw. unterschiedlich geformter Preßflächen zu ersetzen.

Es ist der Figur zu entnehmen, daß das erfindungsgemäße Werkzeugaggregat ein leicht transportables Arbeitsgerät darstellt, mit dem Leitungsverbindungen zuverlässig, schnell und kraftsparend hergestellt werden können.

## Patentansprüche

1. Werkzeugaggregat, bestehend aus
- einem tragbaren Handwerkzeug (1) mit einem eingebauten Hydraulikantrieb (21), und
- aus einer tragbaren und elektrisch angetriebenen Hydraulikpumpe (5),
- wobei die Hydraulikpumpe (5) über ein Durckleitungsmittel (9) mit dem Hydraulikantrieb (21) verbunden ist,
- wobei die Hydraulikpumpe (5) über eine Steuerleitung (12) an einen Steuerschalter (19) angeschlossen ist, der bei Betätigung die Hydraulikpumpe in Betrieb setzt, und
- wobei der Steuerschalter (19) mit dem Handwerkzeug (1) baulich vereint ist, **dadurch gekennzeichnet**,
- daß die Hydraulikpumpe (5), ihr elektrischer Antriebsmotor (6) und ein das Hydraulikmittel aufnehmender Behälter (4) in einem separaten und bei Betrieb des Handwerkzeuges (1) tragbaren Gehäuse (2) eingebaut sind, das getrennt vom Handwerkzeug ausgebildet ist, und
- daß die Hydraulikpumpe (5) über einen Druckschlauch (9) als Druckleitungsmittel mit dem Hydraulikantrieb (21) verbunden ist.

2. Werkzeugaggregat nach Anspruch 1, **dadurch gekennzeichnet**, daß zusätzlich eine aufladbare Stromquelle (3) in das Gehäuse (2) eingebaut ist.

3. Werkzeugaggregat nach Anspruch 1, **dadurch gekennzeichnet**, daß das Handwerkzeug (1) mindestens eine Grifffläche (18) aufweist und daß der Steuerschalter (19) derart in der Nähe der Grifffläche (18) in das Handwerkzeug (1) integriert ist, daß er ohne Loslassen der Grifffläche (18) betätigbar ist.

4. Werkzeugaggregat nach Anspruch 1, **dadurch gekennzeichnet**, daß das Gehäuse (2) mit Haltevorrichtungen zum Befestigen auf dem Rücken einer Bedienungsperson versehen ist.

5. Werkzeugaggregat nach Anspruch 4, **dadurch gekennzeichnet**, daß das Gehäuse (2) lösbar auf einem Traggestell befestigt ist, das mit den Haltevorrichtungen ausgestattet ist.

6. Werkzeugaggregat nach Anspruch 1, **dadurch gekennzeichnet**, daß das Handwerkzeug (1) einen vom Hydraulikantrieb (21) lösbaren Werkzeugkopf (15) aufweist, der mit mindestens zwei Werkzeugbacken (40, 41) zum axialen oder radialen Verpressen von Leitungsverbindungen ausgestattet ist.

7. Werkzeugaggregat nach Anspruch 6, **dadurch gekennzeichnet**, daß der Hydraulikantrieb (21) in der Weise ausgelegt ist, daß nach Maßgabe von Druck und Liefergrad der tragbaren, über eine aufladbare Stromquelle (3) antreibbaren Hydraulikpumpe (5) und der Verformungseigenschaften der Leitungsverbindung der Preßvorgang in maximal 6 Sekunden, vorzugsweise in maximal 4 Sekunden, beendet ist.

## Claims

1. Tool unit, comprising
• a portable hand tool (1) with built-in hydraulic drive (21); and
• a portable and electrically driven hydraulic pump (5);
• and the hydraulic pump (5) is via a hydraulic means (9) connected to the hydraulic drive (21);
• and the hydraulic pump (5) is via a control pipe (12) connected to a control valve (19) which is activated when the hydraulic pump is operated; and
• the control valve (19) is integrated with the hand tool (1),
**characterised in that**
• the hydraulic pump (5), its electric drive motor (6) and a container (4) which accommodates the hydraulic means are built into a separate housing (2) which is portable during operation of the hand tool (1) and which is arranged to be separate from the hand tool, and
• the hydraulic pump (5) is via a pressure hose (9) serving as a hydraulic means connected to the hydraulic drive (21).

2. Tool unit according to Claim 1, **characterised in that** a rechargeaable power source (3) is additionally built into the housing (2).

3. Tool unit according to Claim 1, **characterised in that** the hand tool (1) comprises at least one holding surface (18) and the control valve (18) is integrated into the hand tool (1) near the holding surface (18) in such a manner that it can be operated without letting go of the holding surface (18).

4. Tool unit according to Claim 1, **characterised in that** housing (2) is provided with holding devices for fixing onto the back of an operator.

5. Tool unit according to Claim 4, **characterised in that** the housing (2) is detachably mounted on a carrier frame which is provided with the holding devices.

6. Tool unit according to Claim 1, **characterised in that** the hand tool (1) comprises a tool head (15) which is detachable from the hydraulic drive (21) and which is equipped with at least two tool jaws (40, 41) for axial or radial compression of pipe connections.

7. Tool unit according to Claim 6, **characterised in that** the hydraulic drive (21) is designed in such a manner that the compression process is completed within maximal 6 seconds, preferably maximal 4 seconds, depending on pressure and degree of delivery of the portable hydraulic pump (5) which is driven via a rechargeable power source (3) and the deforming characteristics of the pipe connection.

## Revendications

1. Unité d'outil, constituée par :
- un outil à main portable (1) avec entraînement hydraulique intégré (21), et
- une pompe hydraulique portable (5) avec alimentation électrique,
- dans laquelle la pompe hydraulique (5) est reliée à l'entraînement hydraulique (21) par des moyens de conduite de pression (9),
- dans laquelle la pompe hydraulique (5) est raccordée par une ligne de commande (12) à un commutateur de commande (19) qui met la pompe hydraulique en fonctionnement lorsqu'il est actionné, et
- dans laquelle le commutateur de commande (19) est réuni sur le plan structurel à l'outil à main (1), caractérisée en ce que :
- la pompe hydraulique (5), son moteur d'entraînement électrique (6), et un réservoir (4) qui reçoit le fluide hydraulique, sont montés dans un boîtier séparé (2) susceptible d'être porté lors de l'utilisation de l'outil à main (2), ledit boîtier étant réalisé de façon séparée de l'outil à main, et
- la pompe hydraulique (5) est reliée à l'entraînement hydraulique (21) au moyen d'un tuyau de pression (9) en tant que moyens de conduite de pression.

2. Unité d'outil selon la revendication 1, caractérisée en ce qu'il est prévu additionnellement une source électrique rechargeable (3) intégrée dans le boîtier (2).

3. Unité d'outil selon la revendication 1, caractérisée en ce que l'outil à main (1) comporte au moins une surface de saisie (18) et en ce que le commutateur de commande (19) est intégré à proximité de la surface de saisie (18) dans l'outil à main (1) de telle manière qu'il peut être actionné sans lâcher la surface de saisie (18).

4. Unité d'outil selon la revendication 1, caractérisée en ce que le boîtier (2) est pourvu de moyens de maintien pour sa fixation sur le dos d'un opérateur.

5. Unité d'outil selon la revendication 4, caractérisée en ce que le boîtier (2) est fixé de façon détachable sur un bâti de transport, lequel est équipé de dispositifs de fixation.

6. Unité d'outil selon la revendication 1, caractérisée en ce que l'outil à main (1) comprend une tête d'outil (15) détachable de l'entraînement hydraulique (21), laquelle est équipée d'au moins deux mâchoires d'outils (40, 41) pour presser axialement ou radialement des jonctions de conduites.

7. Unité d'outil selon la revendication 6, caractérisée en ce que l'entraînement hydraulique (21) est conçu de telle façon, selon la pression et le débit de la pompe hydraulique (5) portable alimentée par une source électrique rechargeable (3), et selon les propriétés de déformation de la jonction de conduite, que l'opération de pressage est terminée en 6 secondes au maximum, de préférence en 4 secondes au maximum.
